# EUROPÄISCHE PATENTSCHRIFT

(11) **EP 0 322 627 B1**
(45) Veröffentlichungstag und Bekanntmachung des Hinweises auf die Patenterteilung: **01.04.1992**
(21) Anmeldenummer: 88120766.6
(22) Anmeldetag: 13.12.1988
(51) Int. Cl.: F24H 3/04, H05B 3/00

(54) **Vorrichtung zum Aufheizen eines Gasstroms**
Apparatus for heating a current of gas
Appareil pour chauffer un courant de gaz

(30) Priorität: 30.12.1987 DE 3744498
(43) Veröffentlichungstag der Anmeldung: 05.07.1989
(73) Patentinhaber: Deutsche Forschungsanstalt für Luft- und Raumfahrt e.V., 51126 Köln (DE)
(72) Erfinder: Tattermusch, Peter, D-7031 Altdorf (DE)
(74) Vertreter: Hoeger, Stellrecht & Partner

(56) Entgegenhaltungen:
- US-A- 3 471 681
- US-A- 3 519 064
- US-A- 3 519 255
- US-A- 3 550 919
- US-A- 4 309 594

## Beschreibung

Die Erfindung betrifft eine Vorrichtung zum Aufheizen eines Reingasstroms auf Temperaturen über 600° C mit einem Wärmetauscher, welcher quer oder schräg zum Gasstrom verlaufende und von diesem angeströmte Wärmetauscherflächen aufweist, die aus infrarotabsorbierendem Keramikmaterial hergestellt sind und von einer außerhalb des Gasstroms angeordneten Infrarotlichtquelle angestrahlt sind, wobei die Infrarotlichtquelle vom Gasstrom durch eine infrarotdurchlässige Abschirmung getrennt ist.

Eine derartige Vorrichtung zum Aufheizen eines Reingasstroms ist aus der US-PS 3,519,255 bekannt. Diese Vorrichtung weist neben den vorstehend genannten Merkmalen auch noch zusätzlich das Merkmal auf, daß die Wärmetauscherflächen von mehreren in Strömungsrichtung des Gasstroms hintereinander angeordneten Elementen getragen sind.

Der Nachteil dieser Vorrichtung ist jedoch darin zu sehen, daß die Verwendung der Infrarotlichtquellen mit Problemen behaftet ist, da diese sich übermäßig aufheizen und dadurch beschädigt werden.

Ferner sind Vorrichtungen zum Aufheizen eines Gasstromes bekannt, bei denen üblicherweise eine elektrisch beheizte Wendel, beispielsweise aus Wolframdraht, von dem Gasstrom durchströmt und der Gasstrom durch den Wärmeaustausch zwischen angeströmten Oberflächen der Wendel aufgeheizt wird.

Bei diesen Vorrichtungen besteht dann, wenn der Gasstrom auf hohe Temperaturen, insbesondere über 600° C aufgeheizt werden soll, das Problem, daß die Wendel an ihrer Oberfläche mit dem Gasstrom chemisch reagiert und sich eine den Wärmeaustausch behindernde korrosionsähnliche Schicht auf der Wendel bildet. Außerdem besteht das Problem, daß dann, wenn ein möglichst reiner, auf hohe Temperaturen aufgeheizter Gasstrom erhältlich sein soll, durch die für ein Aufheizen des Reingasstroms über 600° C notwendigen hohen Temperaturen der Wendel eine Materialabdampfung auf der Wendel stattfindet, so daß der Reingasstrom stets durch die Materialabdampfung hervorgerufene Verunreinigungen enthält.

Dies zeigt, daß die bislang bekannten Vorrichtungen zum Aufheizen eines Gasstroms, insbesondere eines Reingasstroms auf hohe Temperaturen mit einer Vielzahl von Problemen behaftet sind.

Der Erfindung liegt daher die Aufgabe zugrunde, eine Vorrichtung der gattungsgemäßen Art derart zu verbessern, daß eine einfache und problemlose Aufheizung eines Gasstroms auf hohe Temperaturen, insbesondere über 600° C erreichbar ist.

Diese Aufgabe wird bei einer Vorrichtung zum Aufheizen eines Reingasstroms, auf Temperaturen über 600° C mit einem Wärmetauscher, welcher quer oder schräg zum Gasstrom verlaufende und von diesem angeströmte Wärmetauscherflächen aufweist, die aus infrarotabsorbierendem Keramikmaterial hergestellt sind und von einer außerhalb des Gasstroms angeordneten Infrarotlichtquelle angestrahlt sind, wobei die Infrarotlichtquelle vom Reingasstrom durch eine infrarotdurchlässige Abschirmung getrennt ist, erfindungsgemäß dadurch gelöst, daß die infrarotdurchlässige Abschirmung Teil einer Kapselung für die Infrarotlichtquelle ist und daß die Kapselung für die Infrarotlichtquelle vom Reingasstrom gekühlt ist.

Diese Lösung hat den großen Vorteil, daß einerseits eine für die Kapselung der Infrarotlichquelle vorteilhafte Kühlung auftritt, so daß die Infrarotlichtquelle ihrerseits nicht überhitzt und andererseits diese Kühlung gleichzeitig zur Aufheizung des Reingasstroms verwendet wird.

Bekannterweise finden als Infrarotlichtquellen häufig stromgeheizte Glühelemente Verwendung, die jedoch, wie eingangs beschrieben, bei direkter Anordnung im Gasstrom die bekannten Nachteile zeigen. Diese Nachteile können jedoch dann vermieden werden, wenn die Infrarotlichtquellen einen in der Kapselung im Vakuum angeordneten thermischen Strahler umfasst. In diesem Fall kann der thermische Strahler bei wesentlich höheren Temperaturen betrieben werden als in den Fällen, in denen er unmittelbar im Gasstrom angeordnet ist, da durch das Vakuum chemische Reaktionen und Korrosionserscheinungen auf einer Oberfläche desselben vermieden werden. Außerdem wirkt sich auch eine Materialabdampfung an der Oberfläche auf den Gasstrom nicht negativ aus. Als thermische Strahler finden daher bevorzugt ebenfalls die bekannten Wolframdrähte Verwendung. Es ist aber auch denkbar, als thermische Strahler elektrisch beheizte Kohlestäbe zu verwenden, die ebenfalls bei Anordnung im Vakuum problemlos auf hohe Temperaturen augeheizt werden können, ohne daß deren Funktion beeinträchtigt wird.

Eine besonders optimale Aufheizung des Wärmetauschers ist dann erreichbar, wenn mehrere gegeneinander abgeschirmte Infrarotlichtquellen vorgesehen sind, wobei die Abschirmung der Infrarotlichtquellen gegeneinander im Rahmen der Erfindung den Vorteil bietet, daß die Infrarotlichtquellen sich nicht gegenseitig aufheizen, sondern lediglich den Wärmetauscher.

Darüber hinaus wird die vorstehend genannte Aufgabe bei einer Vorrichtung zum Aufheizen eines Reingasstroms auf Temperaturen über 600° C mit einem Wärmetauscher, welcher quer oder im wesentlichen schräg zum Gasstrom verlaufende und von diesem angeströmte Wärmetauscherflächen aufweist, die aus infrarotabsorbierendem Keramikmaterial hergestellt und von einer außerhalb des Gasstroms angeordneten und vom Gasstrom durch eine infrarotdurchlässige Abschirmung getrennten Infrarotquelle angestrahlt sind und die von mehreren in Strömungsrichtung des Gasstroms hintereinander angeordneten Elementen getragen sind, erfindungsgemäß dadurch gelöst, daß die Elemente bezüglich jeder Auftreffrichtung der Infrarotstrahlung mit ihren Wärmetauscherflächen eine optisch dichte Fläche bilden, daß aufeinander gegenüberliegenden Seiten des Gasstroms mehrere Infrarotlichtquellen vorgesehen sind und daß die Infrarotlichtquellen jeder Seite gegeneinander abgeschirmt sind.

Durch diese erfindungsgemäße Lösung wird die Möglichkeit geschaffen, daß auf einander gegenüberliegenden Seiten des Gasstroms Infrarotlichtquellen angeordnet werden können, ohne daß sich diese aufheizen und daß zusätzlich auch noch auf jeder Seite des Gasstroms mehrere Infrarotlichtquellen angeordnet werden können, die sich ebenfalls gegenseitig nicht aufheizen.

Bei den bisher beschriebenen Ausführungsbeispielen wurden über die Ausbildung und Anordnung der Wärmetauscherflächen selbst keine Aussagen gemacht. So hat es sich im Rahmen der Erfindung als vorteilhaft erwiesen, wenn die Wärmetauscherflächen im wesentlichen schräg zum Gasstrom ausgerichtet sind, um eine besonders effektive Wärmeübertragung bei Auftreffen des Gases auf den Wärmetauscherflächen zu erreichen.

Darüber hinaus hat sich eine Anordnung als zweckmäßig erwiesen, bei welcher die Wärmetauscherflächen schräg zum Gasstrom von der Infrarotlichtquelle angestrahlt sind, so daß sich bei der vorteilhaften geradlinigen Führung des Gasstroms durch den Wärmetauscher keine Schwierigkeiten ergeben.

Ein konstruktiv besonders einfacher und im Rahmen der Erfindung zweckmäßiger Aufbau ergibt sich dann, wenn der Wärmetauscher mehrere in Stromrichtung hintereinander angeordnete und die Wärmetauscherflächen tragende Elemente umfaßt. Diese Elemente sind vorteilhafterweise im Abstand voneinander angeordnet und erstrecken sich zweckmäßigerweise mit ihrer Längsrichtung quer zum Gasstrom.

Der Aufbau der erfindungsgemäßen Vorrichtung ist konstruktiv besonders einfach dann, wenn die Elemente quer zur Strömungsrichtung des Gasstroms angestrahlt sind, da in diesem Fall die Infrarotlichtquellen beiderseits des Gasstroms angeordnet werden können.

Eine möglichst gleichmäßige Ausnützung des Wärmetauschers ist dann möglich, wenn die Elemente symmetrisch zur Strömungsrichtung angestrahlt sind.

Besonders bewährt hat sich dabei eine Ausführungsform, bei welcher die Wärmetauscherflächen der einzelnen Elemente in mindestens zwei sich in Strömungsrichtung des Gasstroms erstreckenden Reihen angeordnet sind und in der Strömungsrichtung einen Abstand voneinander aufweisen, bei welcher die Reihen quer zur Strömungsrichtung einen Abstand voneinander aufweisen und bei welcher die Wärmetauscherflächen einer Reihe für die einfallenden Infrarotstrahlung die Zwischenräume der jeweils anderen verdecken.

Ferner hat es sich als zweckmäßig erwiesen, wenn die Elemente so angeordnet sind, daß die Wärmetauscherfläche eines stromaufwärts liegenden Elements den auf diese auftreffenden Gasstrom zumindest teilweise auf die Wärmetauscherfläche eines stromabwärts liegenden Elements umleitet.

Als Alternative zu den hintereinander angeordneten einzelnen Elementen ist bei einer anderen bevorzugten Variante vorgesehen, daß die Elemente sich in Strömungsrichtung erstreckende Wandelemente sind.

Hierbei kann es zusätzlich noch zweckmäßig sein, daß die Elemente in Strömungsrichtung verlaufende Gaskanäle bilden.

Bei der Auswahl des Materials für die Elemente hat es sich bewährt, wenn diese aus temperaturfestem und mit dem Gas reaktionsunfähigem Material hergestellt sind, so daß insbesondere die Materialien Graphit, Keramik, Glas, Stein, Ton oder auch Metall in Frage kommen, wobei das Metall in diesem Fall so ausgewählt sein kann, daß es mit dem Gasstrom nicht reagiert, da die Auswahl des Metalls nicht auf solche Materialien eingeschränkt ist, die sich als Widerstandselement zur elektrischen Aufheizung eignen, sondern gemäss den vorstehend genannten Kriterien getroffen werden kann.

Weitere Merkmale und Vorteile der Erfindung sind Gegenstand der nachfolgenden Beschreibung sowie der zeichnerischen Darstellung einiger Ausführungsbeispiele. In der Zeichnung zeigen:
- Figur 1: einen Schnitt durch ein erstes Ausführungsbeispiel einer erfindungsgemässen Vorrichtung, eingesetzt in eine Anlage zur Aufheizung eines Objekts;
- Figur 2: einen Schnitt quer zur Strömungsrichtung durch das erste Ausführungsbeispiel in Figur 1;
- Figur 3: eine Darstellung ähnlich Figur 1 eines zweiten Ausführungsbeispiels und
- Figur 4: eine Darstellung ähnlich Figur 3 eines dritten Ausführungsbeispiels
- Figur 5: eine Darstellung ähnlich Fig. 3 eines vierten Ausführungsbeispiels und
- Figur 6: eine Darstellung ähnlich Fig. 3 eines fünften Ausführungsbeispiels.

Figur 1 zeigt eine als Ganzes mit 10 bezeichnete erfindungsgemässe Vorrichtung zum Aufheizen eines Reingasstroms beim Einsatz in einer Gesamtvorrichtung, in welcher durch ein Gebläse 12 ein Reingasstrom 14 erzeugt wird, welcher in einem Kanal 16 zu der erfindungsgemässen Vorrichtung geführt ist, diese durchströmt und im Anschluss an die erfindungsgemässe Vorrichtung 10 in einem weiteren Kanal 18 zu einem von dem aufgeheizten Reingasstrom 14′ umströmten aufzuheizenden Objekt 20 geführt ist.

Die erfindungsgemässe Vorrichtung 10 zeigt, wie in Figur 1 und 2 dargestellt, einen im Reingasstrom 14 angeordneten Wärmetauscher 22, welcher in Strömungsrichtung 24 des Reingasstroms 14 versetzt hintereinander angeordnete Elemente 26 umfasst, bei welchen es sich im Fall des ersten Ausführungsbeispiels um zylindrische Stäbe handelt. Diese Elemente 26 sind in Strömungsrichtung 24 beispielsweise in drei zueinander parallelen Reihen 28a, b, c angeordnet, wobei die Elemente 26 der Reihen 28a und 28c in Strömungsrichtung 24 auf gleicher Höhe stehen und einen Abstand voneinander aufweisen, welcher höchstens der Erstreckung der Elemente 26 in Strömungsrichtung 24 entspricht. Dagegen sind die Elemente 26 der Reihe 28b zu den Elementen 26 der Reihen 28a und c auf Lücke angeordnet, so daß sie quer zur Strömungsrichtung 24 gesehen Zwischenräume zwischen den Elementen 26 der Reihen 28a und 28c verdecken, so daß der Wärmetauscher 22 quer zur Strömungsrichtung 24 gesehen eine optisch dichte Fläche bildet.

Beiderseits des Wärmetauschers 22 sind sich parallel zur Strömungsrichtung 24 erstreckende Infrarotstrahler 30 angeordnet, die als Infrarotlichtquelle 32 einen Wolframdraht umfassen, welcher in einem Abschirmrohr 34 im Vakuum angeordnet ist. Dieses Abschirmrohr 34 ist aus infrarotdurchlässigem Material, insbesondere aus Quarzglas hergestellt und auf seiner dem Wärmetauscher 22 abgewandten Seite zweckmässigerweise noch mit einer infrarotreflektierenden Verspiegelung, beispielsweise einer Goldschicht, versehen.

Um eine effektive Kühlung dieser Infrarotstrahler zu erreichen, ist an das Abschirmrohr 34 auf seiner dem Wärmetauscher 22 abgewandten Seite ein wasserdurchströmtes Kühlrohr 36 angeformt.

Bei dem in Figur 2 dargestellten Ausführungsbeispiel sind Infrarotstrahler 30 in Richtung von Längsachsen 38 der Elemente 26 übereinander und parallel zur Strömungsrichtung angeordnet, wobei jeder Infrarotstrahler 30 in einer diesen aufnehmenden Nut 40 eines Seitenwandelements 42 eines als Ganzes mit 44 bezeichneten Gehäuses angeordnet ist und sich jede der Nuten 40 parallel zur Strömungsrichtung 24 erstreckt und vorzugsweise ebenfalls von Reingas durchströmt ist.

Durch die insgesamt drei auf jeder Seite des Wärmetauschers 22 angeordneten Infrarotstrahler 30 werden die einzelnen Elemente 26 des Wärmetauschers 22 im wesentlichen über ihre ganze Erstreckung in Richtung ihrer Längsachse 38 angestrahlt. Dabei dient hauptsächlich ein der Infrarotstrahlung direkt ausgesetzter Bereich einer Umfangsfläche 46 als Wärmetauscherfläche 48. Es besteht zwar die Möglichkeit, auch die nicht der Infrarotstrahlung ausgesetzten Bereiche der Umfangsfläche 46 als Wärmetauscherfläche zu nutzen, dabei werden diese durch Wärmeleitung im Material der Elemente 26 ebenfalls aufgeheizt. Dies kann jedoch nur als zusätzliche Möglichkeit zum Wärmetausch dienen.

Bei dem erfindungsgemässen Wärmetauscher 22 werden aufgrund der bezüglich der Strömungsrichtung 24 beiderseits desselben angeordneten Infratrotstrahler 30 die Elemente 26 der beiden äusseren Reihen 28a und 28c auf ihren jeweils den Infrarotstrahlern 30 zugewandten Hälften ihrer Umfangsfläche 46 der Infrarotstrahlung ausgesetzt und dienen daher vorzugsweise mit diesen als Wärmetauscherflächen 48, während die Elemente 26 der mittleren Reihe 28b durch die beiderseits angeordneten Infrarotstrahler 30 auch im wesentlichen mit der vollen Umfangsfläche 46 der Infrarotstrahlung ausgesetzt sind,so daß auch die volle Umfangsfläche 46 als Wärmetauscherfläche 48 dient.

Ferner wird durch die versetzte Anordnung der Elemente 26 in der Reihe 28b gegenüber den Reihen 28a und c erreicht, daß der Wärmetauscher 22 auf seinen den Infrarotstrahlern 30 zugewandten Seiten eine optisch dichte Fläche bildet, so daß die gesamte Strahlungsleistung der Infrarotstrahler absorbiert wird und insbesondere keine Infrarotstrahlung von einem auf einer Seite angeordneten Infrarotstrahler 30 den gegenüberliegend angeordneten Infrarotstrahler 30 erreicht und diesen unnötigerweise zusätzlich aufheizt.

Ferner ist auch durch die Anordnung der Infrarotstrahler 30 in den jeweils diesen aufnehmenden Nuten 40 sichergestellt, daß die Infrarotstrahler 30 sich nicht gegenseitig bestrahlen und zusätzlich unnötigerweise aufheizen.

Die erfindungsgemässe Vorrichtung zum Aufheizen eines Reingasstroms funktioniert nun derart, daß der Reingasstrom 14, die Elemente 26 des Wärmetauschers 22 an ihrem stromaufwärts liegenden Umfangsflächen 46a an- und an deren seitlichen Umfangsflächen 46b entlangströmt, welche als Wärmetauscherflächen 48 dienen, so daß dadurch beim Durchströmen des gesamten Wärmetauschers 22 eine Aufheizung des Reingasstroms 14 stattfindet. Ferner durchströmt der Reingasstrom 14 mit seinen Randbereichen die einzelnen Nuten 40 und die darin angeordneten Infrarotstrahler 30 und bewirkt damit eine zusätzliche Kühlung der Abschirmrohre 40, die gleichzeitig eine Aufheizung der Randbereiche des Reingasstroms 14 zur Folge hat. Damit verlässt insgesamt der aufgeheizte Reingasstrom 14′ den Wärmetauscher 22 und strömt durch den Kanal 18 zu dem aufzuheizenden Objekt 20.

Bei einem zweiten Ausführungsbeispiel des erfindungsgemässen Wärmetauschers 22′, dargestellt in Figur 3, sind die einzelnen Elemente 26′ in zwei Reihen 28a′ und 28b′ in Strömungsrichtung 24 hintereinander, jedoch quer zur Strömungsrichtung 24 gegeneinander versetzt auf Lücke angeordnet und weisen einen bezüglich der Strömungsrichtung 24 länglichen, beispielsweise rautenförmigen Querschnitt auf. Der Querschnitt kann jedoch aber auch die Form eines langgezogenen Ellipsoids oder ähnliche Form haben. Damit ist erreichbar, daß die Elemente 26′ im wesentlichen mit jedem Bereich ihrer Umfangsfläche 46 einem der Infrarotstrahler 30 zugewandt sind und ausserdem nahezu im gesamten Bereich ihrer Umfangsfläche 46 vom Reingasstrom 14 umströmt sind, so daß im wesentlichen die gesamte Umfangsfläche 46 als Wärmetauscherfläche 48 zur Verfügung steht.

Bei einem dritten Ausführungsbeispiel des erfindungsgemässen Wärmetauschers 22˝, dargestellt in Figur 4, sind die Elemente 26˝ lamellenförmig ausgebildet und stehen mit ihrer Querachse 50 schräg zur Strömungsrichtung 24. Vorzugsweise sind diese Elemente 26˝ in den einzelnen Reihen 28a˝ und 28b˝ so angeordnet, daß jeweils das stromaufwärts angeordnete Element 26˝ der einen Reihe 26b′ oder 26a′ vorzugsweise den Reingasstrom 14 auf das Element 26˝ der jeweils anderen Reihe 28a′ bzw. 28b′ umlenkt und somit eine möglichst effektive Aufheizung an den angeströmten und ausserdem den Infrarotstrahlern 30 zugewandten Wärmetauscherflächen 48 ermöglicht.

Ein viertes Ausführungsbeispiel, dargestellt in Fig. 5, unterscheidet sich von den vorhergehenden Ausführungsbeispielen dadurch, daß die Elemente nicht einzeln hintereinander angeordnet sind, sondern durchgehende, sich in Strömungsrichtung erstreckende Wandelemente 26˝′ sind, die eine beliebige, eine Wärmeübertragung zum Gasstrom 14 begünstigende Oberfläche aufweisen. In Fig. 5 sind diese Wandelemente 26˝′ gewellt.

Bei einem fünften Ausführungsbeispiel, dargestellt in Fig. 6, bilden die sich in Strömungsrichtung 24 erstreckenden Wandelemente 26˝′ durch ihre Anordnung im Abstand quer zur Strömungsrichtung 24 relativ zueinander einen Gaskanal 52, in welchem ebenfalls eine Aufheizung des Gasstroms 14 stattfindet, wobei allerdings in diesem Fall die Wandelemente 26˝′ durch die Infrarotstrahlung aufgeheizt werden und eine Aufheizung der dem Gaskanal 52 zugewandten Wärmetauscherflächen 48 über Wärmeleitung in den Wandelementen von den dem Gaskanal 52 abgewandten angestrahlten Wärmetauscherflächen 48 zu den dem Gaskanal 52 zugewandten Wärmetauscherflächen 48 stattfindet.

Mit den beschriebenen Ausführungsbeispielen sind bei Verwendung von Keramikmaterial für die Elemente 26 Reingastemperaturen von mindestens 900° C erreichbar.

## Patentansprüche

1. Vorrichtung zum Aufheizen eines Reingasstroms auf Temperaturen über 600°C mit einem Wärmetauscher, welcher quer oder schräg zum Gasstrom (14) verlaufende und von diesem angeströmte Wärmetauscherflächen (48) aufweist, die aus infrarotabsorbierendem Keramik-Material hergestellt und von einer außerhalb des Gasstroms (14) angeordneten Infrarotlichtquelle (32) angestrahlt sind, wobei die Infrarotlichtquelle (32) vom Gasstrom (14) durch eine infrarotdurchlässige Abschirmung (34) getrennt ist,
**dadurch gekennzeichnet,**
daß die infrarotdurchlässige Abschirmung (34) Teil einer Kapselung für die Infrarotlichtquelle (32) ist und daß die Kapselung für die Infrarotlichtquelle (32) vom Gasstrom (14) gekühlt ist.

2. Vorrichtung nach Anspruch 1, dadurch gekennzeichnet, daß mehrere gegeneinander abgeschirmte Infrarotlichtquellen (32) vorgesehen sind.

3. Vorrichtung zum Aufheizen eines Reingasstroms auf Temperaturen über 600°C mit einem Wärmetauscher, welcher quer oder im wesentlichen schräg zum Gasstrom (14) verlaufende und von diesem angeströmte Wärmetauscherflächen (48) aufweist, die aus infrarotabsorbierendem Keramik-Material hergestellt und von einer außerhalb des Gasstroms (14) angeordneten und vom Gasstrom (14) durch eine infrarotdurchlässige Abschirmung (34) getrennten Infrarotlichtquelle (32) angestrahlt sind und die von mehreren in Strömungsrichtung (24) des Gasstroms (14) hintereinander angeordneten Elementen (26) getragen sind, dadurch gekennzeichnet, daß die Elemente (26) bezüglich jeder Auftreffrichtung der Infrarotstrahlung mit ihren Wärmetauscherflächen (48) eine optisch dichte Fläche bilden, daß auf einander gegenüberliegenden Seiten des Gasstroms (14) mehrere Infrarotlichtquellen (32) vorgesehen sind und daß die Infrarotlichtquellen (32) jeder Seite gegeneinander abgeschirmt sind.

4. Vorrichtung nach Anspruch 3, dadurch gekennzeichnet, daß die infrarotdurchlässige Abschirmung (34) vom Gasstrom (14) gekühlt ist.

5. Vorrichtung nach Anspruch 3 oder 4, dadurch gekennzeichnet, daß die infrarotdurchlässige Abschirmung (34) Teil einer Kapselung für die Infrarotlichtquelle (32) ist.

6. Vorrichtung nach Anspruch 1, 2 oder 5, dadurch gekennzeichnet, daß die Infrarotlichtquelle (32) einen in der Kapselung im Vakuum angeordneten thermischen Strahler (32) umfaßt.

7. Vorrichtung nach einem der voranstehenden Ansprüche, dadurch gekennzeichnet, daß die Wärmetauscherflächen (48) schräg zum Gasstrom (14) von der Infrarotlichtquelle (32) angestrahlt sind.

8. Vorrichtung nach einem der Ansprüche 3 bis 7, dadurch gekennzeichnet, daß die Elemente (26) im Abstand voneinander angeordnet sind.

9. Vorrichtung nach einem der Ansprüche 3 bis 8, dadurch gekennzeichnet, daß die Elemente (26) sich quer zum Gasstrom (14) erstrecken.

10. Vorrichtung nach einem der Ansprüche 3 bis 9, dadurch gekennzeichnet, daß die Elemente (26) quer zur Strömungsrichtung (24) des Gasstroms (14) angestrahlt sind.

11. Vorrichtung nach Anspruch 10, dadurch gekennzeichnet, daß die Elemente (26) symmetrisch zur Strömungsrichtung (24) angestrahlt sind.

12. Vorrichtung nach einem der Ansprüche 3 bis 11, dadurch gekennzeichnet, daß die Wäremtauscherflächen (48) der einzelnen Elemente (26) in mindestens zwei sich in Strömungsrichtung (24) des Gasstroms (14) erstreckenden Reihen (28a, b) angeordnet sind und in der Strömungsrichtung (24) einen Abstand voneinander aufweisen, daß die Reihen (28a, b) quer zur Strömungsrichtung (24) einen Abstand voneinander aufweisen und daß die Wärmetauscherflächen (48) einer Reihe (28a, b) für die einfallende Infrarotstrahlung die Zwischenräume der jeweils anderen Reihe (28b, a) verdecken.

13. Vorrichtung nach Anspruch 12, dadurch gekennzeichnet, daß die Elemente so angeordnet sind, dap die Wärmetauscherfläche (48) eines stromaufwärts liegenden Elements (26) den auf diese auftreffenden Gasstrom (14) zumindest teilweise auf die Wärmetauscherfläche (48) eines stromabwärts liegenden Elements (26) umleitet.

14. Vorrichtung nach Anspruch 13, dadurch gekennzeichnet, daß die Elemente (26"') sich in Strömungsrichtung (24) erstreckende Wandelemente sind.

15. Vorrichtung nach Anspruch 13 oder 14, dadurch gekennzeichnet, daß die Elemente (26"') in Strömungsrichtung (24) verlaufende Gaskanäle (52) bilden.

## Claims

1. Apparatus for heating a flow of pure gas to temperatures above 600°C comprising a heat exchanger having heating exchanger surfaces (48) extending transversely or at an angle to the gas flow (14) flowing against said surfaces, said surfaces being produced from infrared-absorbent ceramic material and irradiated by an infrared light source (32) arranged outside of the gas flow (14), wherein the infrared light source (32) is separated from the gas flow (14) by an infrared-transparent screen (34),
characterized in that the infrared-transparent screen (34) is part of an enclosure for the infrared light source (32) and that the enclosure for the infrared light source (32) is cooled by the gas flow (14).

2. Apparatus as defined in claim 1, characterized in that several infrared light sources are provided, said sources being screened from one another.

3. Apparatus for heating a flow of pure gas to temperatures above 600°C comprising a heat exchanger having heating exchanger surfaces (48) extending transversely or substantially at an angle to the gas flow (14) flowing against said surfaces, said surfaces being produced from infrared-absorbent ceramic material and irradiated by an infrared light source (32) arranged outside of the gas flow (14) and separated from the gas flow (14) by an infrared-transparent screen (34) and said surfaces being borne by a plurality of elements (26) arranged one behind the other in the direction of flow (24) of the gas flow (14), characterized in that the elements (26) form an optically dense surface with their heat exchanger surfaces (48) in relation to every direction of incidence of the infrared radiation, that several infrared light sources (32) are provided on opposite sides of the gas flow (14) and that the infrared light sources (32) of each side are screened from one another.

4. Apparatus as defined in claim 3, characterized in that the infrared-transparent screen (34) is cooled by the gas flow (14).

5. Apparatus as defined in claim 3 or 4, characterized in that the infrared-transparent screen (34) is part of an enclosure for the infrared light source (32).

6. Apparatus as defined in claim 1, 2 or 5, characterized in that the infrared light source (32) comprises a thermal emitter (32) arranged in a vacuum in the enclosure.

7. Apparatus as defined in any of the preceding claims, characterized in that the heat exchanger surfaces (48) are irradiated by the infrared light source (32) at an angle to the gas flow (14).

8. Apparatus as defined in any of claims 3 to 7, characterized in that the elements (26) are arranged in spaced relation to one another.

9. Apparatus as defined in any of claims 3 to 8, characterized in that the elements (26) extend transversely to the gas flow (14).

10. Apparatus as defined in any of claims 3 to 9, characterized in that the elements (26) are irradiated transversely to the direction of flow (24) of the gas flow (14).

11. Apparatus as defined in claim 10, characterized in that the elements (26) are irradiated symmetrically to the direction of flow (24).

12. Apparatus as defined in any of claims 3 to 11, characterized in that the heat exchanger surfaces (48) of the individual elements (26) are arranged in at least two rows (28a, b) extending in the direction of flow (24) of the gas flow (14) and are spaced from one another in the direction of flow (24), that the rows (28a, b) are spaced from one another transversely to the direction of flow (24) and that the heat exchanger surfaces (48) of one row (28a, b) cover the gaps of the respective other row (28b, a) for the incident infrared radiation.

13. Apparatus as defined in claim 12, characterized in that the elements are arranged such that the heat exchanger surface (48) of an upstream element (26) diverts the gas flow (14) impinging thereon at least partially towards the heat exchanger surface (48) of a downstream element (26).

14. Apparatus as defined in claim 13, characterized in that the elements (26"') are wall elements extending in the direction of flow (24).

15. Apparatus as defined in claim 13 or 14, characterized in that the elements (26"') form gas channels (52) extending in the direction of flow (24).

## Revendications

1. Appareil pour chauffer un courant de gaz pur à des températures supérieures à 600°C au moyen d'un échangeur de chaleur qui présente des surfaces (48) d'échange de chaleur qui sont orientées perpendiculairement ou obliquement par rapport au courant de gaz (14), qui sont exposées à ce courant de gaz, qui sont fabriquées en un matériau céramique absorbant le rayonnement infrarouge et qui sont exposées au rayonnement d'une source de lumière infrarouge (32) disposée à l'extérieur du courant de gaz (14), étant précisé que la source de lumière infrarouge (32) est séparée du courant de gaz (14) par un écran de protection (34) perméable au rayonnement infrarouge,
appareil caractérisé par le fait que l'écran de protection (34) perméable au rayonnement infrarouge fait partie d'une enceinte pour la source de lumière infrarouge (32) et que l'enceinte pour la source de lumière infrarouge (32) est refroidie par le courant de gaz (14).

2. Appareil selon la revendication 1, caractérisé par le fait que sont prévues plusieurs sources (32) de lumière infrarouge protégées par écran l'une à l'égard de l'autre.

3. Appareil pour chauffer un courant de gaz pur à des températures supérieures à 600°C avec un échangeur thermique, qui présente des surfaces (48) d'échange thermique qui sont orientées perpendiculairement ou essentiellement obliquement par rapport au courant de gaz (14), qui sont exposées à ce courant de gaz, qui sont fabriquées en un matériau céramique absorbant le rayonnement infrarouge, qui sont exposées au rayonnement d'une source de lumière infrarouge (32) séparée du courant de gaz (14) par un écran de protection (14) perméable au rayonnement infrarouge et qui sont portées par plusieurs éléments (26) disposés l'un derrière l'autre dans le sens de l'écoulement (24) du courant de gaz (14), appareil caractérisé par le fait que, relativement à cette direction d'incidence du rayonnement infrarouge, les éléments (26) forment, par leurs surfaces (48) d'échange de chaleur une surface optiquement étanche, que plusieurs sources (32) de lumière infrarouge sont prévues sur les côtés, opposés l'un à l'autre, du courant de gaz (14) et que les sources (32) de lumière infrarouge sont protégées, à l'égard l'une de l autre, par écran de tout côté.

4. Appareil selon la revendication 3, caractérisé par le fait que l'écran de protection (34) perméable au rayonnement infrarouge est refroidi par le courant de gaz (14).

5. Appareil selon la revendication 3 ou 4, caractérisé par le fait que l'écran de protection (34) perméable au rayonnement infrarouge fait partie d'une enceinte pour la source (32) de lumière infrarouge.

6. Appareil selon la revendication 1, 2 ou 5, caractérisé par le fait que la source (32) de lumière infrarouge comporte un émetteur de rayonnement thermique (32) disposé sous vide dans l'enceinte.

7. Appareil selon l'une des revendications précédentes, caractérisé par le fait que les surfaces (48) d'échange de chaleur sont exposées au rayonnement provenant de la source (32) de lumière infrarouge, obliquement par rapport au courant de gaz (14).

8. Appareil selon l'une des revendications 3 à 7, caractérisé par le fait que les éléments (26) sont disposés à une certaine distance l'un de l'autre.

9. Appareil selon l'une des revendications 3 à 8, caractérisé par le fait que les éléments (26) sont orientés perpendiculairement par rapport au courant de gaz (14).

10. Appareil selon l'une des revendications 3 à 9, caractérisé par le fait que les éléments (26) sont exposés au rayonnement perpendiculairement par rapport à la direction de l'écoulement (24) du courant de gaz (14).

11. Appareil selon la revendication 10, cractérisé par le fait que les éléments (26) sont exposés au rayonnement symétriquement par rapport à la direction de l'écoulement (24).

12. Appareil selon l'une des revendications 3 à 11, caractérisé par le fait que les surfaces (48) d'échange de chaleur des différents éléments (26) sont disposées en au moins deux rangées (28a, b) orientées dans la direction de l'écoulement (24) du courant de gaz (14) et sont, dans la direction de l'écoulement (24), à une certaine distance l'une de l'autre, que les rangées (28a, b) sont à une certaine distance l'une de l'autre perpendiculairement à la direction d'écoulement (24, et que les surfaces (48) d'échange de chaleur d'une rangée (28a, b) couvrent pour le rayonnement infrarouge incident, les espaces intermédiaires de, respectivement, l'autre rangée 28b, a).

13. Appareil selon la revendication 12, caractérisé par le fait que les éléments sont disposés de façon que la surface (48) d'échange de chaleur d'un élément (26) situé en amont dévie le courant de gaz (14), incident sur cette surface, au moins partiellement sur la surface (48) d'échange de chaleur d'un élément (26) situé en aval.

14. Appareil selon la revendication 13, caractérisé par le fait que les éléments (26''') sont des éléments de paroi s'étendant dans la direction de l'écoulement (24).

15. Appareil selon la revendication 13 ou 14, caractérisé par le fait que les éléments (26''') forment des canaux (52) pour le gaz orientés dans la direction de l'écoulement (24).
